# DEMANDE DE BREVET EUROPEEN

(11) **EP 4 606 253 A1**
(43) Date de publication de la demande: **27.08.2025**
(21) Numéro de dépôt: 24159489.4
(22) Date de dépôt: 23.02.2024
(51) Int. Cl.: A44C 5/20, A44C 5/24

(54) **FERMOIR POUR BRACELET AJUSTABLE**

(71) Demandeur: Compagnie des Montres Longines, Francillon S.A., 2610 St-Imier (CH)
(72) Inventeur: TSCHUMI, Philipp, 4523 Niederwil (CH); LORIOL, Gregory, 2208 Les Hauts-Geneveys (CH)
(74) Mandataire: ICB SA

(57) **Abrégé**

L'invention concerne un fermoir (1) pour bracelet à boucle déployante (20), le fermoir comprenant :
- une coiffe (2) à laquelle sont fixées au moins une première lame et une deuxième lame articulées entre elles et auxquelles est fixé un premier brin de bracelet ;
- des premiers moyens de verrouillage pour maintenir les lames en position fermée sur la coiffe ;
- des moyens d'actionnement comprenant un premier et un second poussoirs (4, 5) ;
- des moyens de réglage de la longueur du bracelet auxquels est fixé un second brin de bracelet.

Selon l'invention, les moyens de réglage de la longueur comprennent un embout coulissant (10) dans la coiffe (2), l'embout coulissant (10) présentant un secteur denté (15) agencé pour coopérer avec des seconds moyens de verrouillage commandés par un poussoir (4, 5).

## Description

### Domaine technique de l'invention

La présente invention concerne un fermoir pour bracelet, du type à boucle déployante, qui permet un réglage de la longueur utile du bracelet.

La présente invention concerne également une montre-bracelet munie d'un tel fermoir.

### Art antérieur

La problématique relative à la nécessité de prévoir un dispositif de réglage de la longueur utile d'un bracelet est bien connue.

D'une part, dans le cas de bracelets composés de maillon, il est possible que le poignet du porteur présente une circonférence dont la valeur est située entre deux configurations du bracelet différant l'une de l'autre d'un seul maillon. Aussi, il est utile de prévoir un dispositif de réglage de la longueur utile du bracelet permettant un ajustement plus fin de la longueur du bracelet que le retrait ou l'ajout d'un maillon.

D'autre part, on sait également que la valeur de la circonférence du poignet varie en fonction des saisons, une valeur maximale étant généralement atteinte en été et une valeur minimale étant atteinte en hiver. La circonférence du poignet peut également être amenée à varier en fonction de la journée. Il est là encore préférable de prévoir un dispositif de réglage fin de la longueur utile du bracelet permettant au porteur du bracelet d'ajuster cette longueur pour améliorer le confort du bracelet au porter.

A titre d'exemple, le brevet EP 0 350 785 B1 décrit un fermoir comprenant un dispositif d'ajustement de la longueur utile du bracelet pouvant être manipulé sans outil. Le fermoir décrit dans ce brevet est du type à boucle déployante comportant deux lames articulées entre elle au moyen d'une tige les traversant toutes deux, chacune des lames portant à son extrémité libre un organe de fixation à un bracelet. Une première lame porte un crochet destiné à s'engager dans un trou ménagé dans la seconde lame pour y coopérer avec une gâchette permettant de verrouiller le crochet et donc le fermoir dans un état fermé. La seconde lame comprend deux parties susceptibles de coulisser l'une par rapport à l'autre dans une certaine plage prédéfinie, définissant un pas d'ajustement de la longueur utile du bracelet. Une première de ses deux parties porte la charnière la reliant à la première lame tandis que la seconde partie porte la gâchette de verrouillage. Le trou dans lequel le crochet s'engage pour verrouiller le fermoir présente une longueur, suivant la direction longitudinale du bracelet, correspondant à la plage de coulissement entre les deux parties de la seconde lame. La gâchette présente une partie centrale définissant deux emplacements pour le crochet, suivant la direction longitudinale du bracelet, correspondant à deux longueurs utiles différentes du bracelet. Un organe de commande comprenant notamment un poussoir permet d'actionner la gâchette pour libérer le crochet et ouvrir le fermoir.

On pourra signaler qu'un inconvénient qui résulte de cette structure est la perte du réglage de la longueur du bracelet à chaque ouverture du fermoir. De ce fait, le porteur du bracelet doit veiller à chaque fermeture de son fermoir que le crochet est inséré du côté de la portion centrale de la gâchette correspondant à la longueur souhaitée pour le bracelet.

Des dispositifs de réglage comportant un organe de verrouillage spécifique ont également été proposés, en alternative, pour éviter ce type d'inconvénients.

### Résumé de l'invention

La présente invention a pour but de remédier aux inconvénients mentionnés ci-dessus ainsi qu'à d'autres encore en procurant un fermoir pour le réglage fin de la longueur d'un bracelet de montre permettant d'une part de conserver le réglage de la longueur du bracelet sans risque de le perdre par inadvertance, et d'autre part en procurant une manipulation et un réglage particulièrement simple et rapide.

A cet effet, la présente invention concerne un fermoir pour bracelet à boucle déployante, le fermoir comprenant :
- une coiffe à laquelle est fixée au moins une première lame et une deuxième lame articulées entre elles et auxquelles est fixé un premier brin de bracelet ;
- des premiers moyens de verrouillage pour maintenir les lames en position fermée sur la coiffe ;
- des moyens d'actionnement comprenant un premier et un second poussoirs ;
- des moyens de réglage de la longueur du bracelet auxquels est fixé un second brin de bracelet.

Selon l'invention, les moyens de réglage de la longueur comprennent un embout coulissant dans la coiffe, l'embout coulissant présentant un secteur denté agencé pour coopérer avec seconds des moyens de verrouillage commandés par un poussoir, l'embout étant agencé pour passer d'une position verrouillée à une position déverrouillée dans laquelle l'embout est totalement dégagé de la coiffe.

Conformément à d'autres variantes avantageuses de l'invention :
- les moyens de verrouillage comprennent un levier pivotant entre une position verrouillée et une position déverrouillée, le levier présentant une première extrémité agencée pour coopérer avec l'un des poussoirs et une seconde extrémité présentant un élément denté agencé pour coopérer avec le secteur denté de l'embout coulissant ;
- les moyens de verrouillage comprennent des moyens de rappel élastiques pour maintenir le levier en position verrouillée ;
- la coiffe présente une section générale en forme de U et est muni de deux ailes se faisant face, ces ailes portant chacune une ouverture pour recevoir les premier et second poussoirs ;
- les poussoirs présentent un corps et une tête, la tête de chaque poussoir reposant dans l'une des ouvertures et l'une des têtes étant agencée pour coopérer avec la première extrémité du levier ;
- le corps des poussoirs porte les premiers moyens de verrouillage du fermoir, la longueur du corps de chaque poussoir étant prédéfinie de telle manière que lorsque les poussoirs sont actionnés simultanément le corps des poussoirs entre en contact et ne désengagent pas le levier ;
- le fermoir comprend une plaque solidaire de la coiffe pour former un logement entre la plaque et la coiffe, la plaque présentant deux ouvertures au travers desquelles passent les premiers moyens de verrouillage ;
- la coiffe comprend une cavité agencé pour recevoir un ressort, le ressort coopérant avec l'embout coulissant ;
- l'embout coulissant présente un usinage de forme complémentaire à la forme de la cavité ;
- le fermoir comprend des moyens de butée empêchant l'embout coulissant de se déloger de la coiffe ;
- le secteur denté présente une pluralité de dents, chaque dent définissant une position indexée de l'embout coulissant ;
- le secteur denté comprend des dents de forme asymétrique de telle manière qu'une première portion de la dent est perpendiculaire à la direction du mouvement de l'embout coulissant, et la deuxième portion de la dent présente une pente ;
- l'élément denté du levier présente une forme complémentaire à la forme asymétrique des dents du secteur denté.

### Brève description des figures

D'autres caractéristiques et avantages de la présente invention ressortiront plus clairement de la description détaillée qui suit d'un mode de réalisation du fermoir pour bracelet de montre ou pour ceinture selon l'invention, cet exemple étant donné à titre purement illustratif et non limitatif seulement en liaison avec le dessin annexé sur lequel :
- les figures 1a et 1b sont des vues éclatées en perspective du fermoir selon l'invention ;
- la figure 2 est une vue en perspective du fermoir de la figure 1 à l'état assemblé ;
- la figure 3 est une vue en perspective de dessous du fermoir selon l'invention, le maillon de réglage étant en position engagée ;
- la figure 4 est une vue en coupe transversale du fermoir selon l'invention, maillon de réglage fin étant en position dégagée.

### Description détaillée de l'invention

L'invention va à présent être décrite en liaison avec un bracelet de montre. Il va cependant de soi que cet exemple est donné à titre purement illustratif et non limitatif et que le fermoir selon l'invention peut également être utilisé pour une boucle de ceinture par exemple.

Les figures 1a et 1b sont des vues en perspective éclatées du fermoir selon l'invention tandis que la figure 2 est une vue en perspective de ce même fermoir à l'état assemblé. Le fermoir 1 selon l'invention comprend une coiffe 2 relié d'un premier côté à un premier brin de bracelet (non représenté) avec interposition d'un système de fermeture à boucle déployante 20 et de premiers moyens de verrouillage 30, 31 du fermoir dont les structures sont connues et qui ne seront donc pas décrites davantage ici, le système de fermeture à boucle déployante pouvant comprendre deux ou trois lames. La coiffe 2 est reliée d'un second côté à un second brin de bracelet (non représenté) via un embout coulissant 10 pour effectuer un réglage fin de la longueur du bracelet de la montre. Les brins de bracelet peuvent être formés par une succession de maillons ou bien par un brin en cuir, en textile ou encore en matière élastomère.

Comme on peut l'observer à la figure 1, la coiffe 2 présente une section générale en forme de U et est muni de deux ailes 12 se faisant face, ces ailes 12 portant sur chacune de leur face une ouverture 14 pour recevoir un poussoir 4, 5. Par ailleurs, une cavité 16 est ménagée dans le fond de la coiffe 2 et définit un réceptacle pour un ressort 18 dont le rôle sera décrit en détail ultérieurement.

L'embout coulissant 10 comprend des moyens de guidage afin d'être guidé en coulissement dans la coiffe 2, ces moyens de guidage étant formés par une rainure 11 usinée dans le fond de la coiffe 2 et coopérant avec la cavité 16 pour guider l'embout 10 dans la coiffe 2, la rainure et la cavité étant coaxiaux.

L'embout coulissant 10 comprend un ergot 13 agencé pour glisser dans la rainure 11 de la coiffe 2 et guider l'embout 10 lors de son déplacement en translation. La longueur de la rainure 11 permet à la fois de définir la longueur de course de l'embout 10 par rapport à la coiffe 2 et de former une butée pour la fin de course de l'embout 10 lorsque l'ergot 13 atteint l'extrémité de la rainure 11. On remarquera également sur les figures que l'embout 10 présente un usinage 17 de forme complémentaire à la cavité 16 pour fournir un moyen de guidage supplémentaire, ce qui permet de limiter le jeu de l'embout 10 une fois celui-ci monté dans la coiffe 2.

Ainsi, l'embout coulissant 10 est capable de coulisser suivant une direction longitudinale du fermoir 1 entre une première position dans laquelle l'embout coulissant 10 est engagé dans la coiffe 2 du fermoir 1, et au moins une seconde position dans laquelle l'embout coulissant 10 est totalement dégagé de la coiffe 2 du fermoir 1. La longueur disponible pour le réglage du bracelet est déterminée par la course de l'embout coulissant 10.

Le fermoir 1 comprend des moyens de réglage de la longueur formés par l'embout coulissant 10 qui se déplace dans la coiffe 2. Selon un mode de réalisation de l'invention, le fermoir comprend un élément de fermeture sous la forme d'une plaque 3 solidaire de la coiffe 2 pour former un logement entre la plaque 3 et la coiffe 2, l'embout coulissant au sein de ce logement. Avantageusement, la plaque 3 présente deux ouvertures 32, 33 au travers desquelles passent les premiers moyens de verrouillage 30, 31. Une telle configuration permet ainsi d'éviter que des corps étrangers viennent se loger dans la coiffe et perturber le bon fonctionnement du fermoir.

L'embout 10 présente un secteur denté 15 agencé pour coopérer avec des seconds moyens de verrouillage commandés par l'un des poussoirs 4, 5, de manière à le verrouiller ou déverrouiller pour le réglage de la longueur du fermoir.

Comme on peut l'observer aux figures 1a, 1b et 3, les seconds moyens de verrouillage se présentent sous la forme d'un levier 6 pivotant entre une position verrouillée et une position déverrouillée. Le levier 6 est monté pivotant sur un téton 63, le levier 6 présentant une première extrémité 60 agencée pour coopérer avec l'un des poussoirs 4, 5 et une seconde extrémité 61 présentant un élément denté 62 agencé pour coopérer avec le secteur denté 15 de l'embout coulissant 10.

L'élément denté 62 est agencé pour coopérer avec le secteur denté 15 de manière à verrouiller l'embout coulissant 10 dans la position de réglage choisie par le porteur, le secteur denté 15 présentant au moins deux dents 150, 151 pour former au moins deux positions. L'homme du métier ne rencontrera évidemment aucune difficulté particulière à ajouter plusieurs dents pour former plusieurs positions de réglage de la longueur.

L'élément denté 62 est formé dans la première portion du levier 6 par un usinage par exemple, et présente des dimensions proches à celles des dents du secteur denté.

Le levier 6 est agencé pour passer d'une première position, dite de repos, dans laquelle l'élément denté 62 est en prise avec une dent du secteur denté 15, vers une deuxième position dans laquelle l'élément denté 62 est libéré de son engagement avec le secteur denté 15.

Les moyens de verrouillage comprennent également des moyens de rappel élastiques pour maintenir le levier 6 en position verrouillée. Ces moyens de rappel élastiques se présente sous la forme d'un ressort de torsion 7 articulé autour de l'axe de rotation du levier, une première portion 71 du ressort étant fixée à la coiffe et une seconde portion 72 contraignant le levier 6 dans sa position de repos.

Selon l'invention, le secteur denté 15 comprend des dents 150, 151, 152, 153 de forme asymétrique de telle manière qu'une première portion de chaque dent est perpendiculaire à la direction du mouvement de l'embout coulissant 10, et la deuxième portion de chaque dent présente une pente.

L'élément denté 62 du levier 6 présente une forme complémentaire à la forme asymétrique des dents du secteur denté de telle manière que l'embout coulissant 10 soit bloqué par le levier lorsque le porteur tire sur le brin de bracelet fixé à l'embout sans avoir débloqué le levier au préalable. En revanche, le porteur peut raccourcir la longueur du bracelet sans avoir à déverrouiller l'embout coulissant 10 grâce à la géométrie des dents.

Comme on peut l'observer à la figure 3, la coiffe 2 comprend une cavité 16 de forme sensiblement parallélépipédique, dans laquelle est disposé le ressort 18, ce ressort étant comprimé entre le fond de la cavité 16 et le fond de l'usinage 17 de l'embout 10. On comprendra que lorsque l'embout coulissant 10 est assemblé dans la coiffe 2, le ressort 18 est comprimé entre la cavité et l'embout coulissant 10, ce qui force l'embout à se dégager de la coiffe 2 lorsque le levier 6 est déverrouillé par le porteur.

Ainsi, lorsque l'embout est 10 déverrouillé lorsque le porteur appuie sur le poussoir, le levier 6 se désengage du secteur denté 15 et libère l'embout 10 qui coulisse dans le logement et se dégage totalement de la coiffe 2 sous l'action du ressort. Une fois l'embout totalement dégagé de la coiffe, le porteur peut ajuster la longueur du fermoir tout en le gardant au poignet. Par se dégage totalement de la coiffe 2, on entend que l'embout 10 atteint la position la plus éloignée permise par la longueur de course tout en restant solidaire de la coiffe.

De chaque côté de la coiffe 2 à proximité de l'extrémité par laquelle coulisse l'embout 10, sont usinées des moyens de retenue 19 limitant la course de l'embout 10 et l'empêchant de s'extraire totalement de la coiffe 2 une fois le fermoir 1 assemblé.

Les poussoirs 4, 5 présentent un corps 40, 50 et une tête 41, 51, la tête de chaque poussoir reposant dans l'une des ouvertures de la coiffe 2 et l'une des têtes 41, 51 étant agencée pour coopérer avec la première extrémité 60 du levier 6 pour déverrouiller l'embout 10. Les poussoirs sont maintenus dans leur position de repos au moyen d'une paire de ressorts 8, chacune des extrémités des ressorts logeant dans un trou borgne formée dans la tête des poussoirs.

Le corps 40, 50 des poussoirs porte les premiers moyens de verrouillage 30, 31, ici des crochets agencés pour coopérer avec les lames du fermoir déployant. Avantageusement, le corps de chaque poussoir 4, 5 présente une longueur prédéfinie de telle manière que lorsque les poussoirs 4, 5 sont actionnés simultanément par le porteur, les corps des poussoirs entre en contact (ou butée) et ne désengagent pas le levier 6. La longueur du corps des poussoirs permet ainsi de définir la longueur de course de ces derniers pour éviter un déréglage involontaire du porteur lorsqu'il ouvre le fermoir.

Ainsi, pour régler le fermoir, l'utilisateur appuie sur le poussoir se trouvant à proximité du levier 6, de manière que la tête du poussoir appuie contre la première extrémité 60 du levier 6 pour faire pivoter ce dernier et désengager l'élément denté 62 du secteur denté 15.

Une fois l'élément denté 62 désengagé, l'embout coulissant 10 est libre et se déplace en translation jusqu'en butée sous l'action du ressort 18, l'embout est alors totalement dégagé de la coiffe et l'utilisateur peut relâcher le poussoir.

Finalement, pour régler la longueur de bracelet souhaitée, l'utilisateur manipule le brin de bracelet attaché à l'embout mobile 10 pour rétracter partiellement ce dernier dans la coiffe 2 dans la position souhaitée, l'association de l'élément denté 62 au secteur denté 15 formant un encliquetage débrayable et permettant à l'utilisateur de sentir le passage d'une dent à la suivante lors du réglage.

Il va de soi que la présente invention n'est pas limitée au mode de réalisation qui vient d'être décrit et que diverses modifications et variantes simples pourront être envisagées par l'homme du métier sans sortir du cadre de l'invention tel que défini par les revendications annexées.

## Revendications

1. Fermoir (1) pour bracelet à boucle déployante (20), le fermoir comprenant :
- une coiffe (2) à laquelle sont fixées au moins une première lame et une deuxième lame articulées entre elles et auxquelles est fixé un premier brin de bracelet ;
- des premiers moyens de verrouillage pour maintenir les lames en position fermée sur la coiffe ;
- des moyens d'actionnement comprenant un premier et un second poussoirs (4, 5) ;
- des moyens de réglage de la longueur du bracelet auxquels est fixé un second brin de bracelet ;
**caractérisé en ce que** les moyens de réglage de la longueur comprennent un embout coulissant (10) dans un logement formé dans la coiffe (2), l'embout coulissant (10) présentant un secteur denté (15) agencé pour coopérer avec des seconds moyens de verrouillage commandés par un poussoir (4, 5), l'embout étant agencé pour passer d'une position verrouillée à une position déverrouillée dans laquelle l'embout (10) est totalement dégagé de la coiffe (2).

2. Fermoir (1) selon la revendication 1, **caractérisé en ce que** les moyens de verrouillage comprennent un levier (6) pivotant entre une position verrouillée et une position déverrouillée, le levier (6) présentant une première extrémité (60) agencée pour coopérer avec l'un des poussoirs et une seconde extrémité (61) présentant un élément denté (62) agencé pour coopérer avec le secteur denté (15) de l'embout coulissant (10).

3. Fermoir (1) selon la revendication 1 ou 2, **caractérisé en ce que** les moyens de verrouillage comprennent des moyens de rappel élastiques (7) pour maintenir le levier en position verrouillée.

4. Fermoir (1) selon l'une des revendications précédentes, **caractérisé en ce que** la coiffe (2) présente une section générale en forme de U et est muni de deux ailes (12) se faisant face, ces ailes (12) portant chacune une ouverture (14) pour recevoir les premier et second poussoirs (4, 5).

5. Fermoir (1) selon l'une des revendications précédentes, **caractérisé en ce que** les poussoirs (4, 5) présentent un corps (40, 50) et une tête (41, 51), la tête de chaque poussoir reposant dans l'une des ouvertures (14) et l'une des têtes (41, 51) étant agencée pour coopérer avec la première extrémité (60) du levier (6).

6. Fermoir (1) selon l'une des revendications précédentes, **caractérisée en ce que** le corps (40, 50) des poussoirs porte les premiers moyens de verrouillage du fermoir (30,31), la longueur du corps (40, 50) de chaque poussoir étant prédéfinie de telle manière que lorsque les poussoirs (4, 5) sont actionnés simultanément le corps des poussoirs entre en contact et ne désengagent pas le levier (6).

7. Fermoir selon l'une des revendications précédentes, **caractérisé en ce qu'**il comprend une plaque (3) solidaire de la coiffe (2) pour former un logement entre la plaque (3) et la coiffe, la plaque présentant deux ouvertures au travers desquelles passent les premiers moyens de verrouillage (30, 31).

8. Fermoir (1) selon l'une des revendications précédentes, **caractérisé en ce que** la coiffe (2) comprend une cavité (16) agencé pour recevoir un ressort (18), le ressort coopérant avec l'embout coulissant (10).

9. Fermoir (1) selon la revendication 4, **caractérisé en ce que** l'embout coulissant (10) présente un usinage (17) de forme complémentaire à la forme de la cavité (16).

10. Fermoir (1) selon l'une des revendication précédentes, **caractérisé en ce qu'**il comprend des moyens de butée (19) empêchant l'embout coulissant (10) de se déloger de la coiffe (2).

11. Fermoir (1) selon l'une des revendications précédentes, **caractérisé en ce que** le secteur denté (15) présente une pluralité de dents, chaque dent définissant une position indexée de l'embout coulissant.

12. Fermoir (1) selon l'une des revendications précédentes, **caractérisé en ce que** le secteur denté (15) comprend des dents de forme asymétrique de telle manière qu'une première portion de la dent est perpendiculaire à la direction du mouvement de l'embout coulissant, et la deuxième portion de la dent présente une pente.

13. Fermoir (1) selon la revendication 11, **caractérisé en ce que** l'élément denté (62) du levier (6) présente une forme complémentaire à la forme asymétrique des dents du secteur denté.
